# EUROPÄISCHE PATENTSCHRIFT

(11) **EP 4 039 898 B1**
(45) Veröffentlichungstag und Bekanntmachung des Hinweises auf die Patenterteilung: **24.04.2024**
(21) Anmeldenummer: 22151783.2
(22) Anmeldetag: 17.01.2022
(51) Int. Cl.: E03D 1/26, E03D 1/32, E03D 5/01

(54) **TOILETTE MIT BIDET UND FILTER**
TOILET WITH BIDET AND FILTER
TOILETTE AVEC BIDET ET FILTRE

(30) Priorität: 28.01.2021 CN 202120246454 U
(43) Veröffentlichungstag der Anmeldung: 10.08.2022
(73) Patentinhaber: Oceanwell (Xiamen) Industrial Co., Ltd., Xiamen, Fujian (CN)
(72) Erfinder: Peng, Dong, Dongfu Town Haicang Dist., Xiamen (CN); Wang, Minan, Dongfu Town Haicang Dist., Xiamen (CN); Chen, Shoushun, Dongfu Town Haicang Dist., Xiamen (CN)
(74) Vertreter: Rätsch, Caroline

(56) Entgegenhaltungen:
- EP-A1- 3 851 595
- CN-A- 111 350 250
- CN-U- 212 001 443
- US-A1- 2017 260 731
- US-A1- 2017 350 110

## Beschreibung

### Technisches Gebiet

Die Erfindung betrifft eine intelligente Toilette, insbesondere eine intelligente Toilette mit einem filternden Wasserweg.

### Stand der Technik

Mit einer zunehmenden Verbreitung intelligenter Toiletten stellen die Verbraucher immer höhere Ansprüche an Zuverlässigkeit und Hygiene der Produkte. Die Komponenten einer intelligenten Toilette sind relativ präzise. Gleichermaßen bestehen bestimmte Anforderungen bezüglich der Wasserqualität. Bei verbauten elektromagnetischen Ventilen ist es beispielsweise so, dass diese im Verlauf ihres Einsatzes bei schlechter Wasserqualität zunehmend verunreinigt werden, was zu einer nachlassenden Dichtigkeit elektronischer Bauteile mit Wassereintritt führt und eine wesentliche Beeinträchtigung der Lebensdauer wesentlicher Komponenten bewirkt. Außerdem kann es bei der Reinigung des menschlichen Intimbereichs durch im Wasser enthaltene Schadstoffe zu Verschmutzungen, Entzündungen usw. kommen, so dass die Reinigung des Wassers von großer Bedeutung ist.

Filter bei intelligenten Toiletten sind im Stand der Technik oft unmittelbar mit dem Versorgungswasserweg der intelligenten Toilette gekoppelt, wobei normalerweise eine einfache Verbindung mit dem Rohr und Positionierung innerhalb der keramischen Basis erfolgt. Wenn der Austausch der Filterkartusche erforderlich ist, kann dies nur durch eine Demontage der gesamten Vorrichtung (nämlich der Demontage des intelligenten Aufsatzes) bewerkstelligt werden, wobei für diesen Austausch Fachpersonal benötigt wird, was den Austausch umständlich gestaltet.

Aus der CN 212 001 443 U ist ein Filter bekannt, der in einem Gehäuseelement angeordnet ist, das hinter einer keramischen Basis montiert ist. In dem Gehäuseelement ist ein Wassertank aufgenommen. Bei der CN 212 001 443 U sitzt der Filter also nicht in der keramischen Basis.

Aus der CN 111 350 250 A ist eine intelligente Toilette bekannt, bei der der Filter in der keramischen Basis aufgenommen ist.

Intelligente Toiletten ohne Filter sind aus der US 2017/0260731 A1 und der US2017/0350110 A1 bekannt.

### Inhalt der Erfindung

Die Erfindung schafft eine intelligente Toilette mit einem filternden Wasserweg, die einen schnellen Austausch der Filterkartusche ermöglicht.

Die Erfindung löst das zugrundeliegende technische Problem durch die folgende technische Konzeption:
Die Intelligente Toilette mit filterndem Wasserweg umfasst einen intelligenten Aufsatz, eine keramische Basis und eine Filterkartusche, wobei der filternde Wasserweg der Versorgung des intelligenten Aufsatzes mit Wasser dient, und wobei die Filterkartusche in dem filternden Wasserweg vorgesehen ist. Innerhalb der keramische Basis ist ein Anschluss angeordnet, an dem eine Wassereinlassöffnung und eine Wasserauslassöffnung vorgesehen sind. An einem unteren Abschnitt der Seitenwand der keramischen Basis ist eine mit dessen Innenraum verbundene Montageöffnung vorgesehen, wobei die Filterkartusche durch die Montageöffnung in die keramische Basis eingesetzt ist und wobei das innere Ende der Filterkartusche und der Anschluss demontierbar in Drehverbindung stehen. Der filternde Wasserweg verläuft durch die Wassereinlassöffnung in die Filterkartusche und nachfolgend aus der Wasserauslassöffnung heraus und schließlich zu dem intelligenten Aufsatz.

Im Vergleich zum Stand der Technik bietet die vorliegende technische Konzeption die folgenden Vorteile:
Dadurch, dass an der Seitenwand der keramischen Basis eine Montageöffnung vorgesehen ist, kann die Filterkartusche schnell durch die Montageöffnung in die keramische Basis eingesetzt und mit dem Anschluss durch Drehen verbunden werden. Außerdem ist bei einem Austausch der Filterkartusche das unmittelbare Abdrehen der Filterkartusche von außerhalb der keramischen Basis möglich, so dass eine Montage und ein Austausch der Filterkartusche sehr bequem und schnell und durch den Verbraucher selbst durchgeführt werden können.

### Figurenbeschreibung

Im Folgenden wird die Erfindung anhand eines bevorzugten Ausführungsbeispiels im Zusammenhang mit der anhängenden Zeichnung näher erläutert.
Figur 1 zeigt eine perspektivische Ansicht der intelligenten Toilette mit filterndem Wasserweg (mit geöffneter dekorativer Abdeckung).
Figur 2 zeigt eine Draufsicht auf die intelligente Toilette mit filterndem Wasserweg (mit verborgenem intelligentem Deckel).
Figur 3 zeigt eine teilweise Explosionsansicht eines Anschlusses, einer Filterkartusche und einer Hülse der intelligenten Toilette mit filterndem Wasserweg.
Figur 4 zeigt eine Ansicht der Verbindung zwischen der Hülse und einer Basisplatte der intelligenten Toilette mit filterndem Wasserweg.
Figur 5 zeigt eine ausschnittsweise Schnittansicht der intelligenten Toilette mit filterndem Wasserweg.

### Ausführungsbeispiel

Die in Figur 1 bis Figur 5 gezeigte intelligente Toilette mit filterndem Wasserweg umfasst einen intelligenten Aufsatz 10, eine keramische Basis 20 und eine Filterkartusche 30, wobei der filternde Wasserweg S der Versorgung des intelligenten Aufsatzes 10 mit Wasser dient, wobei die Filterkartusche 30 in dem filternden Wasserweg S angeordnet ist, und wobei für den intelligenten Aufsatz 10 eine aus dem Stand der Technik bekannte Konstruktion verwendet werden kann. Innerhalb der keramischen Basis 20 ist ein Anschluss 40 angeordnet, der eine Wassereinlassöffnung 42 und eine Wasserauslassöffnung 44 aufweist, wobei in einem unteren Bereich einer Seitenwand der keramischen Basis 20 eine Montageöffnung 22 ausgebildet ist, die mit dem Innenraum der keramischen Basis verbunden ist, und wobei die Montageöffnung 22 bevorzugt am unteren Abschnitt der Seitenwand der keramischen Basis 20 nahe am hinteren Ende angeordnet ist. Die Filterkartusche 30 ist durch die Montageöffnung 22 in die keramische Basis 20 eingesetzt. Das innere Ende der Filterkartusche 30 und der Anschluss 40 stehen demontierbar in Drehverbindung, wobei der filternde Wasserweg S durch die Wassereinlassöffnung 42 in die Filterkartusche 30 und anschließend aus der Wasserauslassöffnung 44 und schließlich zu dem intelligenten Aufsatz 10 verläuft, um eine intelligente Reinigungseinrichtung mit Wasser zu versorgen. Bei einem erforderlichen Austausch der Filterkartusche ist keine Demontage des intelligenten Aufsatzes notwendig, sondern die Filterkartusche kann unmittelbar durch die Montageöffnung 22 von der Außenseite der keramischen Basis 20 herausgedreht werden, was sehr bequem ist.

Erfindungsgemäß ist ferner eine Hülse 50 vorgesehen, die innerhalb der keramischen Basis 20 angeordnet ist und mit dem Anschluss 40 verbunden ist, wobei die Hülse 50 die Filterkartusche 30 umschließt. Die Hülse verstärkt den Halt und die Befestigung der Filterkartusche und macht die gesamte Konstruktion stabiler.

Erfindungsgemäß ist ferner eine Basisplatte 60 umfasst, die innerhalb der keramischen Basis 20 angeordnet ist, wobei die Hülse 50 mit der Basisplatte 60 verbunden ist. Der Anschluss 40 ist unmittelbar mit der Hülse 50 verbunden, was eine Positionierung des Anschlusses bei der Montage entbehrlich macht.

Erfindungsgemäß ist ferner eine dekorative Abdeckung 70 vorgesehen, die die Montageöffnung 22 von außen abdeckt.

Erfindungsgemäß steht die dekorative Abdeckung 70 mit der Hülse 50 in einer Klemmverbindung. Bei dem vorliegenden Ausführungsbeispiel ist das äußerste Ende der Hülse 50 genau in der Montageöffnung 22 der keramischen Basis angeordnet, was die Klemmverbindung der dekorativen Abdeckung bequem macht.

Bevorzugt ist vorgesehen, dass, wenn die Filterkartusche 30 und der Anschluss 40 in Drehverbindung stehen, die Wasserauslassöffnung 44 geöffnet ist, wohingegen die Wasserauslassöffnung 44 nach dem Abdrehen der Filterkartusche 30 von dem Anschluss 40 geschlossen ist. Dies verhindert den Austritt von Wasser bei einer Demontage der Filterkartusche 30.

Vorzugsweise ist an dem Anschluss 40 eine Wasser-Abzweigöffnung 46 angeordnet, die mit der Wassereinlassöffnung 42 verbunden ist. Ferner ist ein Wasserkasten 80 vorgesehen, der innerhalb der keramischen Basis 20 angeordnet ist, wobei die Wasser-Abzweigöffnung 46 mit dem Wasserkasten 80 in Verbindung steht und wobei während des Wasserauslasses des Wasserkastens 80 ein Spülen der keramischen Basis 20 erfolgt. Weil die Wasser-Abzweigöffnung 46 mit der Wassereinlassöffnung 42 verbunden ist, kann das Wasser durch die Wasser-Abzweigöffnung 46 zum Wasserkasten 80 geführt werden und den Wasserkasten mit Wasser versorgen. Das Wasser im Wasserkasten dient zum Spülen der keramischen Basis 20, so dass gewöhnliche Toiletten umgerüstet werden können.

Vorzugsweise ist ferner eine Wasserpumpe 90 vorgesehen, die innerhalb der keramischen Basis 20 angeordnet und an den Wasserweg zwischen dem Wasserkasten 80 und der keramischen Basis 20 angeschlossen ist. Bei einem Spülen wird die Wasserpumpe 90 aktiviert und saugt Wasser aus dem Wasserkasten 80, wodurch die Funktionalität des Wasserspülens der keramischen Basis 20 verstärkt wird, so dass sich eine Verwendung in Umgebungen mit geringem Wasserdruck eignet. Bei dem vorliegenden Ausführungsbeispiel ist die Wasserpumpe 90 an der Basisplatte 60 montiert.

Vorzugsweise ist am Ende der Filterkartusche 30 ein Betätigungssteg 32 angeordnet.

## Patentansprüche

1. Intelligente Toilette mit filterndem Wasserweg, umfassend einen intelligenten Aufsatz (10), eine keramische Basis (20), eine Filterkartusche (30), einen Anschluss (40), an dem eine Wassereinlassöffnung (42) und eine Wasserauslassöffnung (44) vorgesehen sind, und eine Hülse (50), die mit dem Anschluss (40) verbunden ist, wobei die Hülse (50) die Filterkartusche (30) umschließt, wobei der filternde Wasserweg (S) der Versorgung des intelligenten Aufsatzes (10) mit Wasser dient, wobei die Filterkartusche (30) in dem filterndem Wasserweg (S) angeordnet ist, wobei ein inneres Ende der Filterkartusche (30) und der Anschluss (40) demontierbar in Drehverbindung stehen, und wobei der filternde Wasserweg (S) durch die Wassereinlassöffnung (42) in die Filterkartusche (30) und nachfolgend aus der Wasserauslassöffnung (44) heraus und schließlich zu dem intelligenten Aufsatz (10) verläuft, **dadurch gekennzeichnet, dass** der Anschluss (40) innerhalb der keramischen Basis (20) angeordnet ist, wobei in einem unteren Bereich einer Seitenwand der keramischen Basis (20) eine mit deren Innenraum verbundene Montageöffnung (22) angeordnet ist, wobei die Filterkartusche (30) durch die Montageöffnung (22) in die keramische Basis (20) eingesetzt ist, wobei die Hülse (50) innerhalb der keramischen Basis (20) angeordnet ist, wobei ferner eine Basisplatte (60) umfasst ist, die innerhalb der keramischen Basis (20) angeordnet ist, wobei die Hülse (50) mit der Basisplatte (60) verbunden ist, wobei ferner eine dekorative Abdeckung (70) zur Abdeckung der Montageöffnung (22) von außen umfasst ist, und wobei die dekorative Abdeckung (70) mit der Hülse (50) in Klemmverbindung steht.

2. Intelligente Toilette mit filterndem Wasserweg nach Anspruch 1, **dadurch gekennzeichnet, dass**, wenn die Filterkartusche (30) und der Anschluss (40) in Drehverbindung stehen, die Wasserauslassöffnung (44) geöffnet ist, wohingegen die Wasserauslassöffnung (44) nach dem Abdrehen der Filterkartusche (30) von dem Anschluss (40) geschlossen ist.

3. Intelligente Toilette mit filterndem Wasserweg nach Anspruch 1, **dadurch gekennzeichnet, dass** an dem Anschluss (40) eine Wasser-Abzweigöffnung (46) vorgesehen ist, die mit der Wassereinlassöffnung (42) verbunden ist, wobei ferner ein Wasserkasten (80) umfasst ist, der innerhalb der keramischen Basis (20) angeordnet ist, wobei die Wasser-Abzweigöffnung (46) mit dem Wasserkasten (80) in Verbindung steht und wobei während des Wasserauslassens des Wasserkastens (80) ein Spülen der keramischen Basis (20) erfolgt.

4. Intelligente Toilette mit filterndem Wasserweg nach Anspruch 3, **dadurch gekennzeichnet, dass** ferner eine Wasserpumpe (90) umfasst ist, die innerhalb der keramischen Basis (20) angeordnet und an dem Wasserweg zwischen dem Wasserkasten (80) und der keramischen Basis (20) angeschlossen ist.

5. Intelligente Toilette mit filterndem Wasserweg nach Anspruch 4, **dadurch gekennzeichnet, dass** die Wasserpumpe (90) an der Basisplatte (60) montiert ist.

6. Intelligente Toilette mit filterndem Wasserweg nach Anspruch 1, **dadurch gekennzeichnet, dass** an einem äußeren Ende der Filterkartusche (30) ein Betätigungssteg (32) vorgesehen ist.

## Claims

1. Smart toilet with a filtering water channel, comprising a smart seat unit (10), a ceramic base (20), a filter cartridge (30), a connection piece (40), on which a water-inlet opening (42) and a water-outlet opening (44) are provided, and a sleeve (50), which is connected to the connection piece (40), wherein the sleeve (50) encloses the filter cartridge (30), wherein the filtering water channel (S) serves to supply the smart seat unit (10) with water, wherein the filter cartridge (30) is arranged in the filtering water channel (S), wherein an inner end of the filter cartridge (30) and the connection piece (40) are removably screw-connected, and wherein the filtering water channel (S) runs through the water-inlet opening (42) into the filter cartridge (30) and, subsequently, out of the water-outlet opening (44) and, finally, to the smart seat unit (10), **characterized in that** the connection piece (40) is arranged within the ceramic base (20), wherein a lower region of a side wall of the ceramic base (20) contains an installation opening (22), which is connected to the interior space of the ceramic base, wherein the filter cartridge (30) is inserted into the ceramic base (20) through the installation opening (22), wherein the sleeve (50) is arranged within the ceramic base (20), wherein also provided is a base plate (60), which is arranged within the ceramic base (20), wherein the sleeve (50) is connected to the base plate (60), wherein also provided is a decorative cover (70) for covering the installation opening (22) from the outside, and wherein the decorative cover (70) is in clamping connection with the sleeve (50) .

2. Smart toilet with a filtering water channel according to Claim 1, **characterized in that** the water-outlet opening (44) is open when the filter cartridge (30) and the connection piece (40) are screw-connected, whereas the water-outlet opening (44) is closed once the filter cartridge (30) has been unscrewed from the connection piece (40).

3. Smart toilet with a filtering water channel according to Claim 1, **characterized by** the provision, on the connection piece (40), of a water-branching opening (46), which is connected to the water-inlet opening (42), wherein also provided is a water cistern (80), which is arranged within the ceramic base (20), wherein the water-branching opening (46) is in connection with the water cistern (80) and wherein the ceramic base (20) is flushed while water is being let out of the water cistern (80).

4. Smart toilet with a filtering water channel according to Claim 3, **characterized in that** also provided is a water pump (90), which is arranged within the ceramic base (20) and is connected to the water channel between the water cistern (80) and the ceramic base (20).

5. Smart toilet with a filtering water channel according to Claim 4, **characterized in that** the water pump (90) is mounted on the base plate (60).

6. Smart toilet with a filtering water channel according to Claim 1, **characterized in that** an actuating crosspiece (32) is provided on an outer end of the filter cartridge (30).

## Revendications

1. Toilettes intelligentes à trajet d'eau filtrant, comprenant un accessoire intelligent (10), une base en céramique (20), une cartouche filtrante (30), un raccord (40) sur lequel sont prévues une ouverture d'entrée d'eau (42) et une ouverture de sortie d'eau (44), et un manchon (50) relié au raccord (40), le manchon (50) entourant la cartouche filtrante (30), le trajet d'eau filtrant (S) servant à alimenter en eau l'accessoire intelligent (10), la cartouche filtrante (30) étant agencée dans le trajet d'eau filtrant (S), une extrémité intérieure de la cartouche filtrante (30) et le raccord (40) étant en liaison de rotation de manière démontable, et le trajet d'eau filtrant (S) s'étendant à travers l'ouverture d'entrée d'eau (42) dans la cartouche filtrante (30) et ensuite hors de l'ouverture de sortie d'eau (44) et finalement vers l'accessoire intelligent (10), **caractérisées en ce que** le raccord (40) est agencé à l'intérieur de la base en céramique (20), une ouverture de montage (22) reliée à l'espace intérieur de la base en céramique (20) étant agencée dans une zone inférieure d'une paroi latérale de celle-ci, la cartouche filtrante (30) étant insérée dans la base en céramique (20) à travers l'ouverture de montage (22), le manchon (50) étant agencé à l'intérieur de la base en céramique (20), une plaque de base (60) étant en outre comprise, qui est agencée à l'intérieur de la base en céramique (20), le manchon (50) étant relié à la plaque de base (60), un couvercle décoratif (70) étant en outre compris pour recouvrir l'ouverture de montage (22) de l'extérieur, et le couvercle décoratif (70) étant en liaison de serrage avec le manchon (50).

2. Toilettes intelligentes à trajet d'eau filtrant selon la revendication 1, **caractérisées en ce que**, lorsque la cartouche filtrante (30) et le raccord (40) sont en liaison de rotation, l'ouverture de sortie d'eau (44) est ouverte, tandis que l'ouverture de sortie d'eau (44) est fermée après le dévissage de la cartouche filtrante (30) du raccord (40).

3. Toilettes intelligentes à trajet d'eau filtrant selon la revendication 1, **caractérisées en ce qu'**une ouverture de dérivation d'eau (46) est prévue au niveau du raccord (40), laquelle est reliée à l'ouverture d'entrée d'eau (42), un réservoir d'eau (80) étant en outre compris, qui est agencé à l'intérieur de la base en céramique (20), l'ouverture de dérivation d'eau (46) étant en liaison avec le réservoir d'eau (80), et un rinçage de la base en céramique (20) étant effectué pendant la sortie d'eau du réservoir d'eau (80).

4. Toilettes intelligentes à trajet d'eau filtrant selon la revendication 3, **caractérisées en ce qu'**une pompe à eau (90) est en outre comprise, qui est agencée à l'intérieur de la base en céramique (20) et raccordée au trajet d'eau entre le réservoir d'eau (80) et la base en céramique (20).

5. Toilettes intelligentes à trajet d'eau filtrant selon la revendication 4, **caractérisées en ce que** la pompe à eau (90) est montée sur la plaque de base (60).

6. Toilettes intelligentes à trajet d'eau filtrant selon la revendication 1, **caractérisées en ce qu'**une barre d'actionnement (32) est prévue à une extrémité extérieure de la cartouche filtrante (30).
